# EUROPÄISCHE PATENTSCHRIFT

(11) **EP 0 867 974 B1**
(45) Veröffentlichungstag und Bekanntmachung des Hinweises auf die Patenterteilung: **28.05.2003**
(21) Anmeldenummer: 98104846.5
(22) Anmeldetag: 17.03.1998
(51) Int. Cl.: H01R 12/04

(54) **Elektrisches Kontaktelement**
Electrical Contact element
Elément de contact électrique

(30) Priorität: 27.03.1997 DE 19713152
(43) Veröffentlichungstag der Anmeldung: 30.09.1998
(73) Patentinhaber: THE WHITAKER CORPORATION, Wilmington, Delaware 19808 (US)
(72) Erfinder: Feldmeier, Günter, 64653 Lorsch (DE); Scherer, Heinz-Peter, 64625 Bensheim (DE); Weigert, Fidelo, 91602 Dürrwangen (DE)
(74) Vertreter: Heinz-Schäfer, Marion

(56) Entgegenhaltungen:
- EP-A- 0 731 526
- WO-A-90/05392
- US-A- 5 374 204

## Beschreibung

Die Erfindung betrifft ein elektrisches Kontaktelement zur Befestigung und Kontaktierung in metallisierten Bohrungen, beispielsweise in einer Leiterplatte, mit einem Einpressbereich zum Einpressen in die Bohrung, der ein zwischen zwei Kontaktschenkeln nadelöhrartig ausgebildetes Langloch aufweist, und mit einem Anschlussbereich, der sich über einen Übergangsbereich an den Einpressbereich anschliesst.

Aus der EP 731 526 A2 ist ein stiftförmiges Kontaktelement mit den Merkmalen des Oberbegriffes des Patentanspruches 1 bekannt. Es wird dort ein stiftförmiges Kontaktelement zur kontaktgebenden Befestigung in metallisierten Lochungen von elektrischen Leiterplatten vorgeschlagen, welches im wesentlichen aus einem mit einem Langloch versehenen Einpressbereich und einem sich daran anschliessenden Anschlussbereich besteht. Durch das Langloch werden zwei federelastisch aufeinander zu bewegliche Kontaktschenkel gebildet, deren äussere Längsseiten unter Erzeugung von Lochreibungskräften an der Wandung der Lochung zur Anlage kommen.

In Abhängigkeit von den Anforderungen an eir elektrisches Kontaktelement kann es vorkommen, dass im Anschlussbereich ein dünneres Material verwendet wird als dies im Einpressbereich sinnvoll ist. Um ein solches Kontaktelement herzustellen, was meistens durch Stanzen und Biegen aus einem Blechstreifen erfolgt, werden Blechstreifen verwendet, die aus zwei unterschiedlich dicken Materialien bestehen. Dadurch wird die Herstellung solcher Kontaktelemente erheblich verteuert.

Aus der US 5,374,204 ist ein elektrisches Kontaktelement zur Befestigung und Kontaktierung in metallisierten Bohrungen, beispielsweise einer Leiterplatte, bekannt mit einem Einpressbereich zum Einpressen in die Bohrung, der ein nadelöhrartig ausgebildetes Langloch aufweist, und mit einem Anschlussbereich, der sich über einen Übergangsbereich an den Einpressbereich anschliesst. Der Einpressbereich ist aus zwei Lagen eines Metallbleches gebildet, die jeweils ein zwischen zwei Kontaktschenkeln angeordnetes nadelöhrartiges Langloch aufweisen und die symmetrisch zur Ebene zwischen den Lagen aufeinander angeordnet sind. Zur Erhöhung der Steifigkeit der Lagen weisen diese oberhalb des Langloches eine Versteifungsrippe auf. Es ist Aufgabe der Erfindung ein elektrisches Kontaktelement anzugeben, das im Anschlussbereich ein dünnes Material verwendet und einfach hergestellt werden kann.

Die Aufgabe wird durch ein elektrisches Kontaktelement mit den Merkmalen des Patentanspruches 1 gelöst. Vorteilhafte Weiterbildungen sind in den Unteransprüchen angegeben.

Es ist beim Herstellen von elektrischen Kontaktelementen nicht unbekannt, an manchen Stellen der Kontaktelemente beispielsweise zur Herstellung elektrischer Kontaktstifte mehr als eine Lage eines Metallbleches vorzusehen. Eine solche Lösung kann auch für ein elektrisches Kontaktelement mit einem Einpressbereich und einem Anschlussbereich angestrebt werden, wenn der Anschlussbereich aus einem erheblich dünneren Material hergestellt werden soll, als es für den Einpressbereich sinnvoll ist. Stellt man den Einpressbereich aus zwei aufeinanderliegenden flachen Lagen mit jeweils einem zwischen zwei Kontaktschenkeln nadelöhrartig ausgebildeten Langloch her, so ergibt sich das Problem, dass beim Einbringen des Einpressbereiches in eine Bohrung sich die aufeinanderliegenden Lagen auseinanderwölben. Die zur Kontaktierung vorgesehene Kraft, die im Normalfall durch das Zusammendrücken der Kontaktschenkel entsteht, wird somit nicht ausreichend aufgebracht und eine schlechte Kontaktierung hergestellt wird.

Dieses Problem kann mit der Erfindung überwunden werden. Die beiden Lagen aus Metallblech sind symmetrisch aufeinander angeordnet und weisen jeweils eine Wölbung auf. Die beiden Lagen sind derart angeordnet, dass in einem Querschnitt, senkrecht zur Einpressrichtung betrachtet die äusseren Ränder der beiden Lagen beabstandet zueinander angeordnet sind, während die Mitten sich berühren. Beim Einpressen dieses so ausgebildeten Einpressbereiches in eine Bohrung werden nun die Kontaktschenkel jeder Lage aufeinander zu bewegt und somit das Langloch verengt. Die elastische Wirkung ist durch die Doppellagigkeit nicht beeinträchtigt, sondern wird eher unterstützt. Eine gute Kontaktierung ist gewährleistet.

Um ein zu starkes Einschneiden der äusseren Kanten der Kontaktschenkel in die Metallisierung der Bohrungen zu vermeiden, ist es sinnvoll, die jeweils äusseren Kanten der Kontaktschenkel in jeder Lage, also die Kanten, die nicht zur Ebene zwischen den Lagen hinzeigen, abzurunden.

Ein Ausführungsbeispiel der Erfindung wird anhand der Figuren beschrieben. Es zeigen:
Figur 1 eine Seitenansicht des elektrischen Kontaktelementes,
Figur 2 eine Aufsicht auf das elektrische Kontaktelement,
Figur 3 einen Schnitt entlang der Linie CD durch die Einpresszone des elektrischen Kontaktelementes,
Figur 4 einen Schnitt entlang der Linie AB durch den Anschlussbereich des elektrischen Kontaktelementes,
Figur 5 eine Aufsicht gemäss Figur 2 mit einem Teilschnitt durch das elektrische Kontaktelement,
Figur 6 ein ausgestanztes Layout des elektrischen Kontaktelementes,
Figur 7 einen Querschnitt entlang der Linie CD durch das elektrische Kontaktelement der über eine Bohrung gelegt ist und
Figur 8 den entsprechenden Querschnitt nach dem Einbringen des Einpressbereiches in die Bohrung.

In Figur 1 ist ein erfindungsgemässes elektrisches Kontaktelement dargestellt. Das elektrische Kontaktelement weist einen Einpressbereich 2, einen Übergangsbereich 3 und einen sich daran anschliessenden Anschlussbereich 4 auf. Der Einpressbereich 2 ist aus zwei Lagen 5, 6 (siehe Figur 2) eines Metallbleches gebildet. Jede der Lagen 5, 6 weist ein nadelöhrartig ausgebildetes Langloch 7, 8 (siehe Figur 6) auf. Das Langloch 7, 8 ist jeweils zwischen zwei Kontaktschenkeln 9 bis 12 ausgebildet. Die beiden Lagen 5, 6 sind aufeinander gefaltet. Sie sind symmetrisch zur Ebene E zwischen den beiden Lagen angeordnet. Wie in Figur 3 dem Schnitt entlang der Linie CD durch Figur 1, zu erkennen ist, sind die einzelnen Lagen 5, 6 im Bereich des Langloches 7, 8 gewölbt ausgebildet. Sie sind dabei so zueinander angeordnet, dass sie sich im mittleren Bereich berühren und die äusseren Ränder 109 bis 112 voneinander weggewölbt sind und daher auseinanderklaffen.

In den Figuren 7 und 8 ist die Wirkung des Einpressbereiches 2 in einer metallisierten Bohrung 13 dargestellt. Figur 7 zeigt den Schnitt wie bereits aus Figur 3 bekannt also in einer unbelasteten Stellung über der Bohrung 13. Die Langlöcher 7 und 8 weisen ihre maximale unbelastete Breite auf. Die Kontaktschenkel 9 bis 12 sind elastisch ausgebildet. Wird ein Druck auf den Einpressbereich in Richtung der Bohrung ausgeübt, so bewegen sich die Kontaktschenkel einer Lage also 9 und 10 beziehungsweise 11 und 12 aufeinander zu, verringern die lichte Weite des Langloches 7 bzw. 8 und dringen in die Bohrung ein. Durch die elastische Verformung wird eine Kontaktierungskraft aufgebracht, die die entsprechende Kontaktierung der Kante 109 bis 112 der Kontaktschenkel 9 bis 12 mit der Metallisierung des Langloches sicher gewährleistet.

Die Ausbildung des Übergangsbereichs 3 und des Anschlussbereiches 4 anhand der Figuren 1, 2, 4, 5 und 6 beschrieben. Im Querschnitt AB durch Figur 2 wie in Figur 4 dargestellt, ist deutlich zu erkennen, dass der Anschlussbereich 4 im Querschnitt im wesentlichen rund ausgebildet ist, mit zwei Kontaktierungsarmen 14 und 15. Die Kontaktierungsarme sind zur Kontaktierung eines runden Kontaktstiftes ausgebildet. Sie sind jeweils an einem Ende mit einer Basis 16 verbunden, die bereits Teil des Übergangsbereiches 3 ist. Auch der Einpressbereich 2 ist mit einer entsprechenden Basis 17 verbunden, die hier ebenfalls im wesentlichen rund ausgebildet ist. Zur Versteifung des elektrischen Kontaktelementes in dem Bereich in dem der Trägerstreifen vorgesehen ist, ist eine entsprechende Prägung oder Aufwölbung 18 vorgesehen. Die Anordnung des Trägerstreifens 19 ist aus den Figuren 2, 5 und 6 besonders deutlich zu erkennen.

## Patentansprüche

1. Elektrisches Kontaktelement zur Befestigung und Kontaktierung in metallisierten Bohrungen, beispielsweise einer Leiterplatte, mit einem Einpressbereich zum Einpressen in die Bohrung, der aus mindestens zwei Lagen (5,6) eines Metallbleches gebildet wird, die jeweils im mittleren Bereich zwischen zwei Kontaktschenkeln (9 bis 12) mit seitlichen äusseren Rändern ein nadelöhrartiges Langloch (7,8) aufweisen und die symmetrisch zur Ebene zwischen den Lagen (5,6) aufeinander angeordnet sind, und mit einem Anschlussbereich, der sich über einen Übergangsbereich an den Einpressbereich anschliesst, **dadurch gekennzeichnet, dass** die Lagen (5,6) des Einpressbereiches (2) im Bereich des Langloches (7,8) gewölbt ausgebildet und so zueinander angeordnet sind, dass sie sich im mittleren Bereich berühren und die seitlichen äusseren Ränder (109 bis 112) der Kontaktschenkel (9 bis 12) voneinander weg gewölbt sind.

2. Elektrisches Kontaktelement nach Anspruch 1, **dadurch gekennzeichnet, dass** die äusseren, von der Ebene zwischen den Lagen wegweisenden Kanten der Kontaktschenkel (9 bis 12) abgerundet sind.

3. Elektrisches Kontaktelement nach einem der Ansprüche 1 bis 2, **dadurch gekennzeichnet, dass** das Kontaktelement durch Stanzen und Biegen aus einem Metallblech hergestellt wird.

## Claims

1. An electrical contact element for affixing and making contact in plated holes, for example in a printed circuit board, having a press-in area for pressing into the hole, which area is formed from at least two layers (5, 6) of a metal sheet, which layers each comprise a needle eye-like elongate hole (7, 8) in the central area between two contact legs (9 to 12) with lateral outer edges and are arranged one upon the other symmetrically relative to the plane between the layers (5, 6), and having a connection area, which is attached to the press-in area via a transition area, **characterised in that** the layers (5, 6) of the press-in area (2) are of arcuate construction in the area of the elongate hole (7, 8) and are arranged relative to one another in such a way that they touch one another in the central area and the lateral outer edges (109 to 112) of the contact legs (9 to 12) are arched away from one another.

2. An electrical contact element according to claim 1, **characterised in that** the outer edges of the contact legs (9 to 12) facing away from the plane between the layers are rounded.

3. An electrical contact element according to one of claims 1 to 2, **characterised in that** the contact element is made from a metal sheet by stamping and bending.

## Revendications

1. Elément de contact électrique destiné à la fixation et à l'établissement d'un contact dans des alésages métallisés, par exemple d'une carte de circuits imprimés, comportant une zone d'insertion en vue de l'insertion dans l'alésage, composée d'au moins deux couches (5, 6) d'une tôle métallique, comportant respectivement dans la zone centrale entre deux branches de contact (9 à 12), un trou oblong en forme de trou d'aiguille (7, 8), avec des bords latéraux externes, et superposées de manière symétrique au plan entre les couches (5, 6), et une zone de raccordement, reliée à la zone d'insertion par l'intermédiaire d'une zone de transition, **caractérisé en ce que** les couches (5, 6) de la zone d'insertion (2) sont courbées dans la région du trou oblong (7, 8) et sont agencées l'une par rapport à l'autre de sorte à se contacter dans la zone centrale, les bords latéraux externes (109 à 112) des branches de contact (9 à 12) étant écartés par courbure.

2. Elément de contact électrique selon la revendication 1, **caractérisé en ce que** les bords externes des branches de contact (9 à 12), opposés au plan entre les couches, sont arrondis.

3. Elément de contact électrique selon l'une des revendications 1 à 2, **caractérisé en ce que** l'élément de contact est produit par estampage et pliage à partir d'une tôle métallique.
